# EUROPÄISCHE PATENTSCHRIFT

(11) **EP 0 868 236 B1**
(45) Veröffentlichungstag und Bekanntmachung des Hinweises auf die Patenterteilung: **05.09.2001**
(21) Anmeldenummer: 96939749.6
(22) Anmeldetag: 02.12.1996
(51) Int. Cl.: B21F 27/10

(54) **VERFAHREN UND ANLAGE ZUM HERSTELLEN VON GITTERMATTEN**
METHOD AND DEVICE FOR PRODUCING WIRE-MESH MAT
PROCEDE ET INSTALLATION POUR LA FABRICATION DE MATS EN TREILLIS

(30) Priorität: 06.12.1995 AT 199295
(43) Veröffentlichungstag der Anmeldung: 07.10.1998
(73) Patentinhaber: EVG Entwicklungs- u. Verwertungs- Gesellschaft m.b.H., A-8074 Raaba (AT)
(72) Erfinder: RITTER, Klaus, A-8042 Graz (AT); RITTER, Gerhard, A-8043 Graz (AT)
(74) Vertreter: Holzer, Walter, Dipl.-Ing.
(86) Internationale Anmeldenummer: AT9600239
(87) Internationale Veröffentlichungsnummer: WO9720649

(56) Entgegenhaltungen:
- EP-A- 0 081 618
- EP-A- 0 707 907
- EP-A- 0 715 923
- DE-A- 3 120 721
- DE-A- 3 744 768
- DE-C- 3 530 384

## Beschreibung

Die Erfindung betrifft ein Verfahren und eine Anlage zum Herstellen von Gittermatten aus einander kreuzenden und an den Kreuzungspunkten miteinander verschweißten Längs- und Querdrähten.

Aus der DE-A1-3744768 ist ein Verfahren zur Herstellung von Betonstahlmatten bekannt, bei dem die Längsdrähte mittels einzeln ansteuerbarer Vorschubelemente direkt von Spulen abgezogen und von individuell ansteuerbaren, nachgeschalteten Schneideinrichtungen vom Materialstrang vor der Schweißlinie in beliebiger Länge abgeschnitten werden. Alle Längsdrähte liegen an den Schneidkanten der Schneideinrichtung an und werden von den Vorschubelementen geklemmt. Nachteilig ist bei dieser Arbeitsweise, daß eine stufenlose Einstellung der Längsdrahtteilung nicht möglich ist und ein Abzug der Längsdrähte direkt von den Spulen erfolgt.

Aus der DE-C1-3530384 ist eine Schweißmaschine bekannt, die eine sich über ihre gesamte Breite erstreckende, angetriebene Walze aufweist, und deren Schweißeinheiten einlaufseitig eine zustellbare, mit der Walze zusammenwirkende Klemmrolle sowie eine zwischen der Klemmrolle und den Schweißelektroden angeordnete Längsdrahtschere aufweisen. Die Schweißeinheiten samt Klemmrolle und Längsdrahtschere sind zum Einstellen unterschiedlicher Längsdrahtteilungen auf Schienen quer zur Produktionsrichtung einzeln verfahrbar. Diese Konstruktion hat den Nachteil, daß die Längsdrähte erst nach dem Positionieren der Schweißeinheiten in die aus Walze und zugehöriger Klemmrolle bestehenden Vorschubvorrichtung eingefädelt werden können.

Aus der DE-A1-4137122 ist ein Verfahren zum kontinuierlichen Fertigen von Betonstahlmatten bekannt, bei dem der Längs- oder Querdraht mittels Rollen von der Spule abgezogen und in zumindest eine als Pufferspeicher dienende Ringschlaufe eingeschoben wird.

Aufgabe der Erfindung ist es, die geschilderten Nachteile zu vermeiden und ein Verfahren sowie eine Anlage der einleitend angegebenen Art zu schaffen, welche das laute, lärmintensive Durchtrennen der Gittermatten vermeiden, eine kontinuierliche Produktion der Gittermatten durch eine rasche Bereitstellung der erforderlichen Längsdrähte sowie eine rasche und einfache Änderung der Längsdrahtteilung und Längsdrahtstärken ermöglichen. Das erfindungsgemäße Verfahren zeichnet sich dadurch aus, daß die Längsdrähte von einem Drahtvorrat kontinuierlich in einen Pufferspeicher abgezogen und aus diesem vorgeschoben werden, daß die Längsdrähte vor der Schweißlinie einer Gitterschweißmaschine gemeinsam mit weiteren, über den Pufferspeicher vom Drahtvorrat abgezogenen, in Bereitstellung gebrachten Längsdrähten mit ihren vorderen Enden geklemmt werden, sodann alle Längsdrähte vor der Schweißlinie in horizontaler Richtung quer zu ihrer Längsachse auf eine vorbestimmte Längsdrahtteilung verschoben und vorbestimmte Längsdrähte gemeinsam mit Querdrähten der Schweißlinie taktweise zugeführt und vor der Schweißlinie in wählbarer Länge vom Drahtvorrat abgetrennt werden, und daß die fertige Gittermatte synchron mit dem Längsdrahtvorschub taktweise aus der Gitterschweißmaschine ausgezogen und anschließend gestapelt wird.

Durch das erfindungsgemäße Verfahren kann das konventionelle Durchtrennen der fertiggeschweißten Gittermatten hinter der Gitterschweißmaschine entfallen, das mit einer starken, gesundheitsgefärdenden Lärmentwicklung verbunden ist.

Es sei erwähnt, daß es aus der DE-A1-31 30 721 bekannt ist, beim Abziehen von Längsdrähten vor Gitterschweißmaschinen zwei hintereinandergeschaltete Zugwalzensysteme mit unterschiedlicher Förderleistung abwechselnd von einem Pufferspeicher anzusteuern, um den Längsdraht kontinuierlich über das nachgeschaltete Puffersystem in die intermittierend arbeitende Gitterschweißmaschine zu fördern.

Eine zur Durchführung des Verfahrens bestimmte Anlage mit einer Ablaufvorrichtung für mehrere Längsdrähte, die einem Pufferspeicher für die Längsdrähte, mit dem Längsdrahtpufferspeicher vorgeschalteten Vorschub- und Richtvorrichtungen, mit einer der Gitterschweißmaschine vorgeschalteten Schneid- und Vorschubvorrichtung je Längsdräht, mit einer Schweißmaschine zum Verschweißen der Längsdrahtschar mit den Querdrähten und mit einer Transport- und Stapelvorrichtung für die geschweißten Gittermatten ist dadurch gekennzeichnet, daß zum taktweisen Einschieben in die Schweißlinie der Gitterschweißmaschine für jeden Längsdraht ein in horizontaler Richtung quer zur Längsdrahtachse verschiebbarer Präzisionsrollenvorschub und zum Abtrennen der Längsdrähte von dem von Spulen abgewickelten Drahtvorrat zwischen dem Präzisionsrollenvorschub und der Schweißlinie zumindest eine in horizontaler Richtung quer zur Längsdrahtachse verschiebbare Schneidvorrichtung vorgesehen sind und daß zum Ausziehen der geschweißten Gittermatte aus der Gitterschweißmaschine ein mit einer Vorrichtung zum Greifen der Gittermatte versehener, in Produktionsrichtung verfahrbarer Transportwagen vorgesehen ist.

Weitere Merkmale und Vorteile der Erfindung werden nachfolgend an einem Ausführungsbeispiel unter Bezugnahme auf die Zeichnungen näher erläutert. Es zeigen:
Fig. 1 eine Seitenansicht einer erfindungsgemäßen Anlage und
Fig. 2 eine Draufsicht der Anlage nach Fig. 1.

Die in den Fig. 1 und 2 dargestellte Anlage dient zum Herstellen von Gittermatten G aus einander kreuzenden und an den Kreuzungspunkten miteinander verschweißten Längsdrähten L, L1, L2 und Querdrähten Q. Die beiden Randlängsdrähte sind mit L1 und L2 bezeichnet, während die übrigen Längsdrähte der Längsdrahtschar mit L bezeichnet sind. Die gezeigte Anlage weist, in Flußrichtung P1 gesehen, eine Ablaufvorrichtung 1 für mehrere Längsdrähte L, L1 und L2, eine horizontale Richtvorrichtung 2, eine Richt- und Vorschubvorrichtung 3, einen als Pufferspeicher dienenden Drahtspeicher 4 für die Längsdrähte, eine vertikale Richtvorrichtung 5, eine Schneid- und Vorschubvorrichtung 6, eine Gitterschweißmaschine 7 und eine Transport- und Stapelvorrichtung 8 für die geschweißten Gittermatten G auf. Die Anlage weist des weiteren eine Ablaufvorrichtung 9 für einen Querdraht Q, eine Vorschubvorrichtung 10 für den Querdraht Q, einen der Vorschubvorrichtung 10 nachgeschalteten, als Pufferspeicher dienenden Querdrahtspeicher 11 und eine Querdraht-Einschußvorrichtung 12 auf, die den Querdraht Q gerade richtet, vom Materialstrang abschneidet und entsprechend dem Pfeil P2 entlang der Einschußlinie E in die Gitterschweißmaschine 7 einschießt.

Die Längsdraht-Ablaufvorrichtung 1 weist je Längsdraht L, L1, L2 je ein Spulengestell 13 und eine Spule 14 auf. Die Anzahl der Spulengestelle 13 entspricht zumindest der Anzahl der Längsdrähte in der herzustellenden Gittermatte, ist im Rahmen der Erfindung vorzugsweise jedoch größer als diese, um für Programmwechsel bei der Gittermattenherstellung oder bei Störungen im Längsdrahtablauf genügend Längsdrähte in Bereitstellung zu haben.

Die horizontale Richtvorrichtung 2 besteht je Längsdraht aus jeweils zwei hintereinander angeordneten, horizontalen Dressurvorrichtungen 15, die je mehrere zueinander versetzt angeordnete Richtrollen 16 aufweisen, wobei die Achsen der Richtrollen 16 vertikal verlaufen und die Längsdrähte L, L1, L2 dadurch in der horizontalen Ebene gerade gerichtet werden.

Die nachfolgende Richt- und Vorschubvorrichtung 3 besteht je Längsdraht im wesentlichen aus einem Rollenvorschub 17, der eine Vorschubrolle und eine Gegenrolle aufweist, und aus einer Tendenzdressur 18, die je mehrere zueinander versetzt angeordnete Richtrollen aufweist, wobei die Achsen dieser Richtrollen horizontal verlaufen und die Richtrollen derart eingestellt werden, daß die Längsdrähte L, L1, L2 in Form einer dem nachfolgenden Längsdrahtspeicher 4 angepaßten Schlaufe S vorgeformt werden.

Der Längsdrahtspeicher 4 besteht im wesentlichen aus einem Rahmengestell 19, das derart ausgebildet ist, daß für jeden Längsdraht L, L1, L2 eine separate Schlaufenführungsbahn definiert wird, in welcher der Längsdraht in Form von Ringschlaufen S geführt wird. Die Längsdrahtschlaufen S sind. in ihrer Größe veränderlich, um das kontinuierliche Abziehen der Längsdrähte von den Längsdrahtspulen 14 mit dem taktweisen Einschieben der Längsdrähte in die Gitterschweißmaschine 7 zu koordinieren.

Die dem Längsdrahtspeicher 4 nachgeschaltete vertikale Richtvorrichtung 5 besteht je Längsdraht aus einer vertikalen Dressur 20, die mehrere zueinander versetzt angeordnete Richtrollen aufweist, wobei die Achsen dieser Richtrollen horizontal verlaufen, so daß die Längsdrähte dadurch nunmehr auch in der vertikalen Ebene exakt gerade gerichtet werden.

Die Schneid- und Vorschubvorrichtung 6 weist je Längsdraht einen aus einer angetriebenen Vorschubrolle und einer Gegenrolle bestehenden Präzisionsrollenvorschub 21 zum Einschieben des jeweiligen Längsdrahtes in die Gitterschweißmaschine 7 und eine Schneidvorrichtung 22 zum Durchtrennen des Längsdrahtes auf, wobei jeder Präzisionsrollenvorschub 21 mit der zugehörigen Schneidvorrichtung 22 gekoppelt ist. Zum Positionieren der Längsdrähte entsprechend der gewünschten Längsdrahtteilung in der herzustellenden Gittermatte G klemmen die Präzisionsrollenvorschübe 21 die Längsdrähte fest und sind entsprechend dem Doppelpfeil P3 senkrecht zur Produktionsrichtung P1 in horizontaler Richtung verschiebbar. Im Rahmen der Erfindung ist es jedoch auch möglich, nur eine Schneidvorrichtung 22 vorzusehen, wobei diese zum Abtrennen der Längsdrähte unabhängig von den Präzisionsrollenvorschüben 21 entsprechend dem Doppelpfeil P3 quer zur Längsachse der Längsdrähte verschiebbar ist.

Die Gitterschweißmaschine 7 arbeitet nach der Widerstandsschweißmethode und besteht im wesentlichen aus einer Reihe von mehreren Schweißköpfen 23, die in einem Gestell 24 entlang einer horizontalen, senkrecht zur Produktionsrichtung P1 verlaufenden Schweißlinie X-X angeordnet sind und zum Verschweißen der Kreuzungspunkte der Querdrähte mit der Längsdrahtschar dienen. Jeder Schweißkopf 23 besteht aus einer Unterelektrode und aus einer Oberelektrode, die unterhalb bzw. oberhalb der Ebene der Längsdrahtschar angeordnet sind und entweder einzeln oder gemeinsam zueinander anstellbar und mit dem erforderlichen Schweißdruck beaufschlagbar sind. Zum Verändern der Längsdrahtteilung in der herzustellenden Gittermatte G sind die Schweißköpfe 23 relativ zueinander einstellbar. An der Einlaufseite der Gitterschweißmaschine 7 ist für jeden Längsdraht eine Längsdrahtführung 25 angeordnet. Die Gitterschweißmaschine 7 kann nach dem Einzelpunkt- oder dem Doppelpunktschweißverfahren arbeiten.

Die Transport- und Stapelvorrichtung 9 hat einen auf Stützen 26 angeordneten Tragrahmen 27, der zwei Längsträger 28 aufweist. Auf jedem Längsträger 28 ist jeweils eine Fahrbahnschiene 29 angeordnet, auf der ein angetriebener Transportwagen 30 entsprechend dem Doppelpfeil P4 verschiebbar ist. Der Transportwagen 30 ist mit einer Vorrichtung zum Greifen der aus der Gitterschweißmaschine 7 auszuziehenden Gittermatten G versehen, wobei die Greifvorrichtung an zumindest einem Querdraht an zumindest zwei Stellen angreift, um ein präzises, schlupffreies und paralleles Fördern der Gittermatte G zu gewährleisten. Zur Abstützung der Gittermatten G beim Fördern derselben sind in der Transport- und Stapelvorrichtung 8 zumindest zwei Stützrollen 31 vorgesehen, die miteinander gekoppelt auf an dem Tragrahmen 27 angeordneten Laufbahnschienen 32 entsprechend dem Doppelpfeil P5 auseinanderziehbar sind. Die fertigen Gittermatten G werden auf einem höhenverstellbaren Hubtisch 33 abgelegt, der mit einem Rollgang 34 zum leichteren Abtransport des kompletten Gittermattenstapels M versehen ist.

Die Ablaufvorrichtung 9 für den Querdraht besteht aus einem Spulengestell 35, das eine in einem Drehzapfen 36 gelagerte Spule 37 in Arbeitsstellung und eine in einem Drehzapfen 36' gelagerte Spule 37' in Warteposition trägt. Um einen einwandfreien Ablauf des Querdrahtes Q zu gewährleisten, werden die Spulen 37, 37' mittels Bremsen 38 bzw. 38' abgebremst. Zum Einfädeln des Querdrahtes in den Querdrahtspeicher 11 und zum Auf-und Abwickeln etwaiger Restlängen auf den Spulen 37, 37' bei Produktionsende bzw. Drahtstärkenwechsel ist die Querdraht-Ablaufvorrichtung 9 mit einem Hilfsantrieb 39 versehen.

Die Querdraht-Vorschubvorrichtung 10 besteht aus einer angetriebenen Vorschubrolle und einer angefederten Gegenrolle.

Die beschriebene Anlage arbeitet in folgender Weise: Die Längsdrähte werden mit Hilfe des Rollenvorschubs 17 der Richt- und Vorschubvorrichtung 3 kontinuierlich von den Spulen 14 der Ablaufvorrichtung 1 abgezogen, in der horizontalen Dressur 15 der horizontalen Richtvorrichtung 2 in der horizontalen Ebene gerade gerichtet und erhalten mit Hilfe der Tendenzdressur 18 der Richt- und Vorschubvorrichtung 3 die zum einwandfreien Ablauf der Längsdrähte im Längsdrahtspeicher 4 erforderliche Gestalt einer Drahtschlaufe S. Die dem Längsdrahtspeicher 4 nachgeschaltete vertikale Dressur 20 der vertikalen Richtvorrichtung 5 korrigiert die Längsdrahtschlaufen wieder und richtet die Längsdrähte in vertikaler Richtung gerade.

Durch den Präzisionsrollenvorschub 21 der Schneid- und Vorschubvorrichtung 6 werden die zum Herstellen der Gittermatte G benötigten Längsdrähte in die Gitterschweißmaschine 7 taktweise eingeschoben und dort mittels der Schweißköpfe 23 mit den zugeführten Querdrähten Q verschweißt. Die nicht benötigten, sich in Bereitstellung befindlichen Längsdrähte werden von ihren zugehörigen Präzisionsrollenvorschüben 21 festgeklemmt.

Die aus der Gitterschweißmaschine 7 austretenden Gittermatten G werden von der Greifvorrichtung des Transportwagens 30 der Transport- und Stapelvorrichtung 8 erfaßt und entsprechend der Produktionsrichtung P1 synchron und im Takt mit dem durch die Präzisionsrollenvorschübe 21 erfolgenden Vorschub der Längsdrähte aus der Gitterschweißmaschine 7 herausgezogen. Hierbei werden die Gittermatten G von den Stützrollen 31 unterstützt, die je nach Länge der Gittermatten mehr oder weniger auseinandergezogen werden.. Nach dem Abtrennen der Längsdrähte vom Drahtvorrat durch die Schneidvorrichtung 22 wird die Gittermatte G in der Gitterschweißmaschine 7 fertig geschweißt, wobei der Vorschub der Gittermatte G durch den Transportwagen 30 im Takt der Gitterschweißmaschine 7 erfolgt. Nach Fertigstellung der Gittermatte G wird diese rasch und kontinuierlich aus der Gitterschweißmaschine 7 herausgezogen und anschließend auf dem Hubtisch 33 abgelegt, wobei zum Ablegen der Gittermatte G die Stützrollen 31 in ihre Ausgangslage an der Einlaufseite der Transport- und Stapelvorrichtung 8 zurückgefahren werden und die Greifvorrichtung des Transportwagens 30 von der Gittermatte G gelöst wird.

Weitere Gittermatten können unmittelbar anschließend hergestellt werden, indem erneut Längsdrähte der Gitterschweißmaschine 7 zugeführt werden. Im Rahmen der Erfindung ist es hierbei möglich, die Längsdrähte entweder jeweils von denselben Spulen abzuziehen, die auch die vorher hergestellte Gittermatte mit Längsdrähten versorgt: haben, oder die Längsdrähte teilweise oder zur Gänze von neuen in Bereitstellung befindlichen Spulen abzuziehen. Hierbei werden, falls erforderlich, die Präzisionsrollenvorschübe 21 gegebenenfalls zusammen mit den gekoppelten Schneidvorrichtungen 22 entsprechend der gewünschten Längsdrahtteilung durch Verschiebung in horizontaler Richtung entsprechend dem Doppelpfeil P3 neu positioniert. Durch diese Vorgangsweise können ohne Produktionsunterbrechung und ohne Verschweißen der Längsdrähte leere Spulen schnell ersetzt werden sowie in einfacher Weise die Längsdrahtteilung sowie die Durchmesser der Längsdrähte der herzustellenden Gittermatten verändert werden.

Zum Verändern der Längsdrahtteilung in der herzustellenden Gittermatte G können im Rahmen der Erfindung die zugehörigen Präzisionsrollenvorschübe 21, gegebenenfalls mit den zugehörigen Schneidvorrichtungen 22, mit den Schweißköpfen 23 der Gitterschweißmaschine 7 derart gekoppelt werden, daß sie gemeinsam relativ zueinander einstellbar sind.

Die Schneidvorrichtungen 22 ermöglichen außerdem ein Abtrennen einzelner Längsdrähte während dem Schweißen der Gittermatte G, so daß es möglich ist, individuelle gestaltete Gittermatten mit unterschiedlich langen Längsdrähten innerhalb einer Gittermatte und auch Gittermatten mit Unterbrechungen in den Längsdrähten herzustellen.

Zum Zuführen des Querdrahtes ist zunächst eine Querdrahtspule 37 in Arbeitsstellung, während eine weitere Querdrahtspule 37' sich in Wartestellung befindet. Der Querdrahtspeicher 11 weist, im Prinzip ähnlich dem Längsdrahtspeicher 4, eine in ihrer Größe kontrolliert veränderliche Ringschlaufe auf, um den kontinuierlichen Abzug des Querdrahtes Q von der Spule 37 bzw. 37' mit dem taktweisen Einschießen des Querdrahtes in die Einschußlinie E der Gitterschweißmaschine 7 zu koordinieren. Aus der Einschußlinie E wird der Querdraht durch geeignete Hilfsmittel in die Schweißlinie X-X der Gitterschweißmaschine 7 befördert. Im Rahmen der Erfindung ist jedoch auch möglich den Querdraht Q direkt in die Schweißlinie X-X einzuschießen.

Es versteht sich, daß das dargestellte Ausführungsbeispiel im Rahmen des allgemeinen Erfindungsgedankens verschiedentlich, insbesondere hinsichtlich der Anordnung der Einschußlinie E des Querdrahtes, abgewandelt werden kann. Die Einschußlinie E kann unterhalb und/oder oberhalb der Ebene der Längsdrahtschar und in Produktionsrichtung P1 gesehen sowohl vor als auch hinter der Schweißlinie X-X verlaufen. Die Zufuhr des Querdrahtes kann im Rahmen der Erfindung sowohl von einer Seite der Gitterschweißmaschine 7 als auch von beiden Seiten entlang der Einschußlinie E erfolgen. In die Einschußlinie E können im Rahmen der Erfindung auch zwei Querdrähte, als sogenannte Doppeldrähte, eingeführt werden.

Des weiteren ist es im Rahmen der Erfindung möglich, bereits abgelängte, gerade gerichtete Querdrähte einzeln oder zu zweit, als sogenannter Doppeldraht, aus einem unterhalb und/oder oberhalb der Ebene der Längsdrahtschar angeordnetem Magazin senkrecht zur Einschußlinie E der Gitterschweißmaschine 7 zuzuführen oder auch direkt in die Schweißlinie X-X der Gitterschweißmaschine 7 zu befördern.

Ferner ist es im Rahmen der Erfindung möglich, zur Erhöhung der Produktionsgeschwindigkeit zwei Einschußlinie E und zwei Schweißlinien X-X vorzusehen, so daß die Gitterschweißmaschine 7 im in Längsdrahtrichtung arbeitendem Doppelpunktschweißverfahren arbeiten kann.

## Patentansprüche

1. Verfahren zum Herstellen von Gittermatten aus einander kreuzenden und an den Kreuzungspunkten miteinander verschweißten Längs- und Querdrähten, **dadurch gekennzeichnet**, daß die Längsdrähte von einem Drahtvorrat kontinuierlich in einen Pufferspeicher abgezogen und aus diesem vorgeschoben werden, daß die Längsdrähte vor der Schweißlinie einer Gitterschweißmaschine gemeinsam mit weiteren, über den Pufferspeicher vom Drahtvorrat abgezogenen, in Bereitstellung gebrachten Längsdrähten mit ihren vorderen Enden geklemmt werden, sodann alle Längsdrähte vor der Schweißlinie in horizontaler Richtung quer zu ihrer Längsachse auf eine vorbestimmte Längsdrahtteilung verschoben und vorbestimmte Längsdrähte gemeinsam mit Querdrähten der Schweißlinie taktweise zugeführt und vor der Schweißlinie in wählbarer Länge vom Drahtvorrat abgetrennt werden, und daß die fertige Gittermatte synchron mit dem Längsdrähtevorschub taktweise aus der Gitterschweißmaschine ausgezogen und anschließend gestapelt wird.

2. Verfahren nach Anspruch 1, **dadurch gekennzeichnet**, daß alle Längsdrähte mittels zumindest einer querverschiebbaren Schneidvorrichtung vom jeweiligen Drahtvorrat abgetrennt werden.

3. Verfahren nach Anspruch 1 oder 2, **dadurch gekennzeichnet**, daß die Querdrähte von einem Drahtvorrat kontinuierlich abgezogen und über einen Pufferspeicher nach dem Abtrennen vom Drahtvorrat der Gitterschweißmaschine taktweise zugeführt werden.

4. Verfahren nach Anspruch 3, **dadurch gekennzeichnet**, daß den Längs- und Querdrähten im Pufferspeicher die Form von kontrolliert veränderbaren Ringschlaufen erteilt wird.

5. Anlage zum Durchführen des Verfahrens nach einem der Ansprüche 1 bis 4, mit einer Ablaufvorrichtung für mehrere Längsdrähte, mit einem Pufferspeicher für die Längsdrähte, mit dem Längsdrahtpufferspeicher vorgeschalteten Vorschub- und Richtvorrichtungen, mit einer der Gitterschweißmaschine vorgeschalteten Schneid- und Vorschubvorrichtung je Längsdraht, mit einer Zuführvorrichtung für einen oder mehrere Querdrähte, mit einer Schweißmaschine zum Verschweißen der Längsdrahtschar mit den Querdrähten und mit einer Transport- und Stapelvorrichtung für die geschweißten Gittermatten, **dadurch gekennzeichnet**, daß zum taktweisen Einschieben in die Schweißlinie (X-X) der Gitterschweißmaschine (7) für jeden Längsdraht (L, L1, L2) ein in horizontaler Richtung quer zur Längsdrahtachse verschiebbarer Präzisionsrollenvorschub (21) und zum Abtrennen der Längsdrähte (L, L1, L2) von dem von Spulen (14) abgewickelten Drahtvorrat zwischen dem Präzisionsrollenvorschub (21) und der Schweißlinie (X-X) zumindest eine in horizontaler Richtung quer zur Längsdrahtachse verschiebbare Schneidvorrichtung (22) vorgesehen sind und daß zum Ausziehen der geschweißten Gittermatte (G) aus der Gitterschweißmaschine (7) ein mit einer Vorrichtung zum Greifen der Gittermatte (G) versehener, in Produktionsrichtung (P1) verfahrbarer Transportwagen (30) vorgesehen ist.

6. Anlage nach Anspruch 5, **dadurch gekennzeichnet**, daß der Transportwagen (30) zum Schweißen der Gittermatte (G) taktweise und synchron mit dem Präzisionsrollenvorschub (21) für die Längsdrähte (L, L1, L2) und zum Ausziehen der fertigen Gittermatte (G) aus der Gitterschweißmaschine (7) kontinuierlich ansteuerbar ist.

7. Anlage nach einem der Ansprüche 5 oder 6, **dadurch gekennzeichnet**, daß jedem Präzisionsrollenvorschub (21) eine mit diesem gemeinsam verschiebbare Schneidvorrichtung (22) zugeordnet ist.

8. Anlage nach einem der Ansprüche 5 bis 7, **dadurch gekennzeichnet**, daß zum kontinuierlichen Abziehen der Längsdrähte (L, L1, L2) von den Spulen (14) der Ablaufvorrichtung (1) und zum Beschicken des Längsdrahtspeichers (4) für jeden Längsdraht (L, L1, L2) ein Rollenvorschub (17) und zum Vorformen der Ringschlaufen (S) für den Längsdrahtspeicher (4) eine Tendenzdressur (18) vorgesehen sind.

9. Anlage nach einem der Ansprüche 5 bis 8, **dadurch gekennzeichnet**, daß zum Abstützen der Gittermatte (G) in der Transport- und Stapelvorrichtung (8) zumindest eine in Produktionsrichtung (P1) verschiebbare Stützrolle (31) vorgesehen ist.

## Claims

1. Process for the production of gratings consisting of intersecting longitudinal and transverse wires welded together at the points of intersection, **characterised in that** the longitudinal wires are drawn continuously from a wire supply into a buffer store and advanced from the latter, that the longitudinal wires are clamped via their front ends to other longitudinal wires drawn from the wire supply via the buffer store and brought into position upstream of the welding line of a grid welding machine, then all of the longitudinal wires are displaced in the horizontal direction upstream of the welding line transversely to their longitudinal axes in order to give a predetermined spacing and predetermined longitudinal wires are fed in timed sequence to the welding line together with transverse wires and are cut off from the wire supply to a selectable length upstream of the welding line and that the finished grating is withdrawn in timed sequence from the grid welding machine synchronously with the feed of the longitudinal wires and then stacked.

2. Process according to claim 1, **characterised in that** all of the longitudinal wires are cut off from the respective wire supply by means of at least one transversely displaceable cutting device.

3. Process according to claim 1 or claim 2, **characterised in that** the transverse wires are drawn continuously from a wire supply and are fed in timed sequence to the grid welding machine via a buffer store after being cut off from the wire supply.

4. Process according to claim 3, **characterised in that** the longitudinal and transverse wires in the buffer store are given the form of annular loops which can be varied in a controlled manner.

5. Installation for carrying out the process according to one of claims 1 to 4, comprising a delivery device for a plurality of longitudinal wires, a buffer store for the longitudinal wires, feeding and straightening devices arranged upstream of the buffer store for the longitudinal wires, a cutting and feeding device for each longitudinal wire arranged upstream of the grid welding machine, a feeding device for one or more transverse wires, a welding machine for welding the assemblage of longitudinal wires to the transverse wires and a conveying and stacking device for the welded gratings, characterised by a precision-roller feed unit (21) displaceable in the horizontal direction transversely to the axes of the longitudinal wires for inserting each longitudinal wire (L, L1, L2) in timed sequence into the welding line (X-X) of the grid welding machine (7), at least one cutting device (22) displaceable in the horizontal direction transversely to the axes of the longitudinal wires between the precision-rolled feed unit (21) and the welding line (X-X) for cutting the longitudinal wires (L, L1, L2) off from the wire supply unwound from reels (14) and a transport car (30) movable in the direction of production (P1) and provided with a device for gripping the grating (G) for withdrawing the welded grating (G) from the grid welding machine (7).

6. Installation according to claim 5, **characterised in that** the transport car (30) can be driven continuously in order to weld the grating (G) in timed sequence synchronously with the precision-roller feed unit (21) for the longitudinal wires (L, L1, L2) and to withdraw the finished grating (G) from the grid welding machine (7).

7. Installation according to either claim 5 or claim 6, **characterised in that** a cutting device (22) is associated with each precision-roller feed unit (21) and is displaceable together therewith.

8. Installation according to one of claims 5 to 7, characterised by a roller feed unit (17) for each longitudinal wire (L, L1, L2) for drawing the longitudinal wires (L, L1, L2) continuously from the reels (14) of the delivery device (1) and for loading the longitudinal wire store (4) and an aligning device (18) for pre-forming the annular loops (S) for the longitudinal wire store (4).

9. Installation according to one of claims 5 to 8, characterised by at least one supporting roller (31) displaceable in the direction of production (P1) for supporting the grating (G) in the conveying and stacking device (8).

## Revendications

1. Procédé de fabrication de mats en treillis en fils métalliques longitudinaux et transversaux se croisant les uns les autres et soudés les uns aux autres aux points de croisement, **caractérisé en ce que** les fils longitudinaux sont retirés de manière continue depuis une réserve de fils dans un réservoir tampon et sont avancés depuis celui-ci, en ce que les fils longitudinaux sont serrés avec les extrémités antérieures, en amont d'une machine à souder les treillis, conjointement avec d'autres fils longitudinaux retirés depuis la réserve de fils via le réservoir tampon de fils et amenés en position d'attente, puis tous les fils longitudinaux sont déplacés, en amont de la ligne de soudure, en direction horizontale transversalement à leur axe longitudinal, sur un pas de fils longitudinal prédéterminé, et des fils longitudinaux prédéterminés sont amenés conjointement avec des fils transversaux, en cadence, à la ligne de soudure et sont séparés de la réserve de fils, sur une longueur susceptible d'être choisie, en amont de la ligne de soudure, et en ce que le mat en treillis fini est sorti en cadence de manière synchrone à l'avancement des fils longitudinaux et il est ensuite empilé.

2. Procédé selon la revendication 1, **caractérisé en ce que** tous les fils longitudinaux sont séparés de la réserve de fils respective au moyen d'au moins un dispositif de coupe déplaçable transversalement.

3. Procédé selon la revendication 1 ou 2, **caractérisé en ce que** les fils transversaux sont retirés de manière continue depuis une réserve de fils et après la séparation de la réserve de fils, ils sont amenés en cadence à la machine de soudure de treillis via un réservoir tampon.

4. Procédé selon la revendication 3, **caractérisé en ce qu**'on donne aux fils longitudinaux et transversaux dans le réservoir tampon la forme de boucles circulaires variables de façon contrôlée.

5. Installation permettant de mettre en oeuvre le procédé selon l'une quelconque des revendications 1 à 4, comportant un dispositif de déroulement pour plusieurs fils longitudinaux, un réservoir tampon pour les fils longitudinaux, des dispositifs d'avancement et de redressement montés en amont du réservoir tampon de fils longitudinaux, un dispositif de coupe et d'avancement par fil longitudinal, monté en amont de la machine à souder les treillis, un dispositif d'amenée pour un ou plusieurs fils transversaux, une machine à souder pour souder l'assemblage de fils longitudinaux avec les fils transversaux, et un dispositif de convoyage et d'empilage pour les mats en treillis soudés, **caractérisée en ce que** pour l'introduction en cadence dans la ligne de soudure (X-X) de la machine à souder les treillis (7), il est prévu, pour chaque fil longitudinal (L, L1, L2), un mécanisme d'alimentation par rouleau de précision (21) déplaçable en direction horizontale, transversalement à l'axe de fil longitudinal et, pour séparer les fils longitudinaux (L, L1, L2) de la réserve de fil déroulée des bobines (14), il est prévu entre le mécanisme d'alimentation par rouleau de précision (21) et la ligne de soudure (X-X) au moins un dispositif de coupe (22) déplaçable en direction horizontale transversalement à l'axe du fil longitudinal, et en ce que pour extraire le mat en treillis (G) soudé hors de la machine à souder les treillis (G), il est prévu un chariot de convoyage (30) pourvu d'un dispositif de préhension des mats en treillis (G), déplaçable en direction de production (P1).

6. Installation selon la revendication 5, **caractérisée en ce que** le chariot de convoyage (30) est susceptible d'être piloté de manière continue pour souder le mat en treillis (G) en cadence et de manière synchrone au mécanisme d'alimentation par rouleau de précision (21) pour les fils longitudinaux (L, L1, L2) et pour extraire les mats en treillis (G) finis hors de la machine à souder les treillis (7).

7. Installation selon l'une ou l'autre des revendications 5 et 6, **caractérisé en ce qu**'à chaque mécanisme d'alimentation par rouleau de précision (21) est associé un dispositif de coupe (22) déplaçable conjointement avec celui-ci.

8. Installation selon l'une quelconque des revendications 5 à 7, **caractérisée en ce que** pour retirer de manière continue les fils longitudinaux (L, L1, L2) des bobines (14) du dispositif de déroulement (1) et pour charger le réservoir de fils longitudinaux (4) pour chaque fil longitudinal (L, L1, L2), il est prévu un mécanisme d'alimentation par rouleau (17) et pour préformer les boucles circulaires (S) pour le réservoir de fils longitudinaux (4), il est prévu un redresseur de direction (18).

9. Installation selon l'une quelconque des revendications 5 à 7, **caractérisée en ce que** pour soutenir le mat en treillis (G) dans le dispositif de convoyage et d'empilage (8), il est prévu au moins un rouleau d'appui (31) déplaçable en direction de production (P1).
